# EUROPÄISCHE PATENTSCHRIFT

(11) **EP 1 959 069 B1**
(45) Veröffentlichungstag und Bekanntmachung des Hinweises auf die Patenterteilung: **06.05.2009**
(21) Anmeldenummer: 07002973.1
(22) Anmeldetag: 13.02.2007
(51) Int. Cl.: E04C 2/288, E04C 2/04

(54) **Bewehrter Dämmkörper für eine einseitig wärmegedämmte Fertigteilwand und Fertigteilwand sowie Verfahren zur Herstellung**
Reinforced fill-dam body for a unilaterally thermally insulated prefabricated wall section and prefabricated wall section and method for its production
Corps d'isolation sans joint pour une paroi d'extrémité calorifugée et paroi d'extrémité tout comme son procédé de fabrication

(43) Veröffentlichungstag der Anmeldung: 20.08.2008
(73) Patentinhaber: Iconorm GmbH, 97737 Gemünden (DE)
(72) Erfinder: Kreckel, Thomas, 97737 Gemünden (DE)
(74) Vertreter: Klocke, Peter

(56) Entgegenhaltungen:
- CH-A- 674 751
- DE-A- 3 925 780
- DE-U-6202005 017 04

## Beschreibung

Die Erfindung betrifft einen bewehrten Dämmkörper für eine gedämmte Fertigteilwand aus Beton und Dämmung, mit mindestens einer Dämmplatte, die einseitig an der Dämmplatte befestigte, voneinander beabstandete, senkrecht zu einer ersten Flachseite der Dämmplatte angeordneten Fixierelemente aufweist, und mit mindestens einer entfernt von der Dämmplatte an den Fixierelementen befestigten Bewehrungsmatte, wobei Abstandshalter an den den Dämmplatten fernen Enden der Fixierelemente und/oder auf der der Dämmplatte abgewandten Seite der Bewehrungsmatte abgeordnet sind.

Wärmegedämmte Fertigteilwände sind allgemein bekannt und zwar als einseitig gedämmte sowie als kerngedämmte Ausführungsformen. Einseitig gedämmte Fertigteilwände gibt es in verschiedenen Varianten, zum Einen als einseitig gedämmte Fertigteilwände (Wärmedämm-Verbundwand), die auf der Baustelle noch ausgegossen werden müssen, oder zum Anderen als bereits fertig im Werk hergestellte, einseitig gedämmte Fertigteilwände, bei denen die Wärmedämmung in Form von Wärmedämmplatten auf dem liegenden Beton aufgedrückt und beim Aushärten mit diesem verbunden werden. Die Herstellung derartiger Fertigteilwände ist aufwändig und ihr Transport zu der Baustelle aufgrund des Transportmaßes und des Transportgewichtes erschwert.

Daher ist es oft wünschenswert, Fertigteilwände komplett auf der Baustelle unter Verwendung von vorgefertigten Wärmedämmkörpern zu gießen, die bereits die Bewehrung für die Fertigteilwand aufweisen.

Ein solcher bewehrter Dämmkörper gemäss dem Oberbegriff von Anspruch 1 ist aus der DE 20 2005 017 046 U1 bekannt. Dort wird ein Dämmkörper für eine wärmegedämmte Fertigteilwand aus Beton und Dämmung offenbart, sowie ein Verfahren zur Herstellung desselben und einer Fertigteilwand unter Verwendung dieses Dämmkörpers.

Der dort vorgeschlagene Dämmkörper weist mindestens eine Dämmplatte, mindestens einseitig der Dämmplatte an dieser befestigte, voneinander beabstandete und senkrecht zu der Flachseite angeordnete Fixierelemente, mindestens eine an den Fixierelementen entfernt von der Dämmplatte an diesen befestigte Bewehrungsmatte auf, sowie Abstandshalter an den den Dämmplatten fernen Enden der Fixierelemente und/oder auf der der Dämmplatte abgewandten Seite der Bewehrungsmatte.

Es ist weiterhin bekannt, Hauswände außen mit Vorsatzschalen zu verkleiden, die hinterlüftet sind. Dazu wird üblicherweise eine Tragkonstruktion für die Vorsatzschalen mit nicht rostenden Ankerelementen an der Hauswand verankert, an denen die Vorsatzschalen mit einem Abstand zur Wand befestigbar sind. Bei einseitig wärmegedämmten Fertigteilwänden ist das Anbringen der Tragkonstruktion aufgrund der geringen Festigkeit der außen angeordneten Dämmplatten und der geringen Aufnahmefähigkeit für Verankerungskräfte erschwert. Bei solchen Wänden sind dann aufwendige Verankerungen mit speziellen Ankerelementen erforderlich, die bis in die innere Betonschale hinreichen, um die Kräfte, die durch die Vorsatzschale entstehen, in die Betonschale abzutragen.

Der Erfindung liegt daher die Aufgabe zugrunde, eine Möglichkeit vorzuschlagen, bei der die Anbringung einer Vorsatzschale an einer Wärmedämm-Verbundwand vereinfacht ist und die es darüber hinaus erlaubt, gedämmte Fertigteilwände mit einer Tragkonstruktion einfach auf der Baustelle herzustellen.

Diese Aufgabe wird erfindungsgemäß durch einen bewehrten Dämmkörper mit den Merkmalen des Anspruchs 1 und durch eine Fertigteilwand mit diesem bewehrten Dämmkörper mit den Merkmalen des Anspruchs 7 gelöst, sowie durch ein Verfahren zur Herstellung derselben nach den nebengeordneten Verfahrensanspruch 9. Weitere vorteilhafte Ausgestaltungen sind den jeweiligen rückbezogenen Unteransprüchen zu entnehmen.

Gemäß der Erfindung weist die Dämmplatte des bewehrten Dämmkörpers an einer zweiten Flachseite, die einer ersten Flachseite der Dämmplatte mit daran angeordneten Fixierelementen und mindestens einer an diesen befestigten Bewehrungsmatte gegenüberliegt, eine Tragkonstruktion auf, die mit Ankerelementen an der Dämmplatte befestigt ist, wobei die Ankerelemente über die erste Flachseite der Dämmplatte vorstehen. Dies ermöglicht nach der Herstellung der einseitig wärmegedämmten Fertigteilwand jede Art von Vorsatzschale, beispielsweise aus Ziegel, Holz, Klinker, Naturstein oder Plattenwerkstoffen, direkt an der Fertigteilwand anzubringen, ohne dafür zusätzliche bzw. nachträgliche Verankerungen vorzunehmen. Die Kräfte, die durch die Vorsatzschale entstehen und von der Betonschale aufgenommen werden müssen, werden durch spezielle Verankerungselemente, die im bewehrten Dämmkörper bereits integriert sind, abgetragen. Diese Verankerungselemente weisen vorzugsweise geringe Wärmeleitfähigkeiten auf, um die konstruktionsbedingten Wärmebrücken so niedrig wie möglich zu halten.

Der bewehrte Dämmkörper weist mindestens eine Dämmplatte auf, an deren einer Betonschale zugeordneten ersten Flachseite voneinander beabstandete und senkrecht zu der Flachseite angeordnete Fixierelemente befestigt sind. Die Fixierelemente verlaufen im Wesentlichen über die gesamte Breite der Flachseite und können das übliche Gitterträgerprofil aufweisen. Wichtig ist dabei, dass die Fixierelemente stabil an der Dämmplatte befestigt sind, um die Dämmplatte später beim Betonieren zu fixieren. Des Weiteren weist der bewehrte Dämmkörper mindestens eine an den Fixierelementen entfernt von der Dämmplatte angeordnete Bewehrungsmatte auf. Die Bewehrungsmatte kann an den der Dämmplatte fernen Enden oder in einem mittleren Bereich der Fixierelemente befestigt sein. Außerdem weist der bewehrte Dämmkörper noch Abstandshalter an den den Dämmplatten fernen Enden der Fixierelemente und/oder auf der den Dämmplatten abgewandten Seiten der Bewehrungsmatte auf, um damit einen Abstand zu der äußeren Oberfläche der späteren Betonwand herzustellen.

Vorzugsweise weist der bewehrte Dämmkörper Fixierelemente mit einer Tragplatte auf, die an der Dämmplatte anliegen, wobei an der Tragplatte in Richtung Dämmplatte weisende Eingriffskanten für den Eingriff in entsprechende Nuten in der Dämmplatte ausgebildet sind. Damit sind die Fixierelemente sicher und kräfteübertragend an der Dämmplatte fixierbar, so dass die Dämmplatte nach dem Betonieren der Fertigteilwand fest mit deren Betonschale verbunden ist.

Gemäß einer bevorzugten Ausbildung des erfindungsgemäßen bewehrten Dämmkörpers sind die Fixierelemente mit der Dämmplatte verklebt. Dies ermöglicht eine einfache schnelle und sichere Verbindung der Fixierkörper mit der Dämmplatte bei der Herstellung des Dämmkörpers.

Vorteilhafterweise weist die Tragkonstruktion des Dämmkörpers voneinander beabstandete Träger auf. Die Träger liegen an der Dämmplatte in Anlage und werden von den Ankerelementen gehalten. Bei den Ankerelementen handelt es sich um bekannte, aus Metall oder Kunststoff oder Kohlefasern bestehende im Wesentlichen zylindrische Traganker. Auf die mittels der Ankerelemente befestigten Träger können weitere, quer dazu verlaufende Querträger vorgesehen sein, die in einem bestimmten Abstand zueinander angeordnet sind. Der Abstand der Querträger wird im Wesentlichen durch die Maße der an der Fertigteilwand anzubringenden Vorsatzschalenelemente bestimmt.

Gemäß einer anderen bevorzugten Ausbildung der Erfindung liegen die Träger der Tragkonstruktion in Nuten der Dämmplatte mit einem Überstand ein. Durch das Versenken der Träger in der Dämmplatte kann die Vorsatzschale in einem geringen Abstand zu der Dämmplatte an der Fertigteilwand befestigt wären. Der Überstand der Träger gegenüber der Dämmplatten ist dabei so gewählt, dass eine ausreichende Hinterlüftung der Vorsatzschale sichergestellt ist.

Gemäß einer besonders vorteilhaften Ausgestaltung der Erfindung ist der bewehrte Dämmkörper als Gesamtheit beweg- und transportierbar, so dass er auch auf der Baustelle zwischen vertikal angeordneten Schalungstafeln einsetzbar ist. Der bewehrte Dämmkörper kann auch im Werk oder auf der Baustelle hergestellt und/oder weiter verarbeitet werden. Er kann entweder in eine vorhandene Batterieschalung oder in eine aus einzelnen Schalungsteilen zusammengestellte Schalungswand mit vertikal angeordneten Schalungszwischenräumen stehend eingesetzt werden. Natürlich kann der bewehrte Dämmkörper auch liegend in eine horizontal ausgerichtete, nach oben offene Schalungsform für eine Wärmeverbundwand eingebracht werden.

Die erfindungsgemäße Fertigteilwand, mit oder ohne Vorsatzschale, ist unter der Verwendung eines Dämmkörpers mit den vorgehend beschriebenen Merkmalen hergestellt. In einen sich im Wesentlichen vertikal erstreckenden Schalungsraum kann das Einbringen der Dämmkörpers stehend von oben her erfolgen oder bei seitlich noch nicht geschlossen Schalungsraum von der Seite her, bevor der Schalungsraum seitlich verschlossen wird. Der Dämmkörper wird vor dem Betonieren der Fertigteilwand in dem Schalungsraum derart fixiert, dass er sich mit den Trägern oder Querträgern der Tragkonstruktion an den Schalungstafeln abstützen kann. So ist es möglich, eine einseitig gedämmte Fertigteilwand mit Tragkonstruktion in einer senkrechten Stellung herzustellen, wobei der freie Schalungsraum zwischen dem eingesetzten Dämmkörper und den Schalungstafeln, in dem sich die Fixierelemente, die Bewehrungsmatte und die Ankerelemente erstrecken, von oben her mit Ortbeton verfüllbar ist.

In einem sich horizontal erstreckende, nach oben offene Schalungsform für eine Wärmeverbundwand kann der Dämmkörper auch liegend verwendet werden. Dabei kann der Dämmkörper, mit nach oben weisender Tragkonstruktion von oben in die Schalungsform eingesetzt werden, wenn diese noch nicht, teilweise oder vollständig mit Ortbeton gefüllt ist. Der Dämmkörper kann auch zuerst mit nach unten weisender Tragkonstruktion in die Schalungsform eingesetzt werden und der Schalungsraum anschließend mit Ortbeton verfüllt werden. Zur fehlerfreien Herstellung der Wärmeverbundwand ist es hilfreich, den Ortbeton bzw. den Dämmkörper oder die Schalungsform zu rütteln und Dämmkörper an der Schalungsform zu fixieren.

Gemäß dem erfindungsgemäßen Verfahren erfolgt die Herstellung einer einseitigen gedämmten Verbund-Fertigteilwand aus Beton und einer Dämmplatte, mit einer Tragekonstruktion für eine Vorsatzschale, in den folgenden Schritten:
1. Herstellen eines Dämmkörpers mit einer Dämmplatte und daran angebrachter Bewehrung und Tragkonstruktion;
2. Bereitstellung eines seitlich abgeschalten Vergussrahmens für Dämmkörper;
3. Einbringen des Dämmkörpers in den Vergussraum und Fixieren im Vergussraum;
4. Befüllen des zwischen den Dämmkörper und der Abschalung gebildeten Hohlraumes mit Ortbeton von oben; und
5. Verdichten des Ortbetons.

Es hat sich als zweckmäßig erwiesen, den Vergussraum für das Einbringen des Dämmkörpers einseitig an einer Flach- oder Stirnseite offen zu lassen und erst dann zu verschließen, wenn der Dämmkörper in den Vergussraum eingebracht, ausgerichtet und fixiert ist. Dies erleichtert die dabei notwendigen Arbeiten.

Der Dämmkörper wird dabei wie folgt hergestellt:
1. Bereitstellen einer Dämmplatte;
2. Einbringen von beabstandeten definierten Nuten auf mindestens einer Flachseite;
3. Einbringen von beabstandeten, definierten Löchern in die Dämmplatte;
4. Bereitstellen von Fixierelementen mit einer Tragplatte und aus der Oberfläche herausragenden Eingriffskanten;
5. Verkleben der Fixierelemente auf der Flachseite mit der Tragplatte, wobei die Eingriffskanten in die Nuten der Flachseite eingreifen,
6. Anbringen von Bewehrungsmatten an den Fixierelementen entfernt von der Dämmplatte;
7. Anbringen von Abstandhaltern an den Fixierelementen und/oder Bewehrungsmatten zur Erzeug eines Abstandes zwischen diesen und der Seitenabschalung;
8. Bereitstellen von Ankerelementen und Trägern für die Tragkonstruktion; und
9. Fixieren der Träger mittels den Ankerelementen an der Dämmplatte, wobei sich die Ankerelemente in den Löchern und darüber hinaus erstrecken.

Mit dem erfindungsgemäß ausgebildeten bewehrten Dämmkörper können gedämmte Fertigteilwände mit schalungsglatten Innenwänden und mit einer Tragkonstruktion für Vorsatzschalen an den Außenwänden zur direkten weiteren Verarbeitung hergestellt werden. Das senkrechte Herstellen der Wände direkt an der Baustelle reduziert den Arbeitsaufwand und darüber hinaus auch die Transportkosten.

Der Gegenstand der vorliegenden Erfindung ergibt sich nicht nur aus dem Gegenstand der einzelnen Schutzansprüche, sondern auch aus der Kombination der einzelnen Schutzansprüche untereinander. Weitere Merkmale der Erfindung ergeben sich aus der folgenden Beschreibung des Ausführungsbeispiels der Erfindung in Verbindung mit den Ansprüchen und der beigefügten Zeichnung.

Nachfolgend wird die Erfindung anhand von Ausführungsbeispielen in Verbindung mit einem bewehrten Dämmkörper näher erläutert. Hierbei gehen aus den Figuren der Zeichnung und ihrer Beschreibung weitere wesentliche Merkmale der Erfindung hervor. Es stellen dar:
- Figur 1: Vertikalschnitte (Figur 1a, 1b), einen Horizontalschnitt (Figur 1c) eines bewehrten Dämmkörpers für eine Wärmedämmverbundwand sowie eine Wärmedämm-Verbundwand (Figur 1d), ohne Tragkonstruktion in einer Vertikalschnittdarstellung gemäß dem Stand der Technik; und
- Figur 2: einen Vertikalschnitt (Figur 2a) und eine Draufsicht (Figur 2b) eines erfindungsgemäßen bewehrten Dämmkörpers mit Tragkonstruktion für eine Wärmedämm-Verbundwand sowie eine entsprechenden Horizontalschnitt (Figur 2c) sowie einen Vertikalschnitt einer erfindungsgemäßen Wärmedämm-Verbundwand mit Tragkonstruktion (Figur 2d).

Figur 1 zeigt in den Figuren 1a bis 1d in verschiedenen Ansichten einen aus dem Stand der Technik bekannten bewehrten Dämmkörper 1' für eine Wärmedämm-Verbundwand 2'. Der bewehrte Dämmkörper 1' weist mehrere stabile feste Dämmplatten 3 aus üblichen Dämmmaterialien auf. Auf der einen Flachseite 4 sind in der Oberfläche voneinander beabstandete Nuten 5 angeordnet, in die Abkantungen 8 einer Tragplatte 7 der Fixierelemente 6 eingreifen. Die Fixierelemente 6 sind so angeordnet, dass sie auch den Stoß bei aneinander grenzenden Dämmplatten überdecken. Die Befestigung der Fixierelemente 6 erfolgt über einen Klebstoff zwischen der Tragplatte 7 und der Flachseite 4 der Dämmplatte 3. Das Fixierelement 6 weist ein übliches Bewehrungsgitter 11, das sich senkrecht von der jeweiligen Tragplatte 7 weg erstreckt. Zwischen den Fixierelementen 6 befinden sich im Wesentlichen parallel zu der Dämmplatte 3 die üblichen Bewehrungsmatten 9. Am Ende Bewehrungsgitter 11 der Fixierelemente 6 sind noch Abstandhalter 10 angeordnet, die die Bewehrungen 9, 11 von der Betonoberfläche der fertigen Wärmedämm-Verbundwand 2' entfernt halten. Figur 1d zeigt die Wärmedämmverbundwand 2' mit der fertig aufgebrachten Betonschicht 15.

Figur 2 zeigt in den Figuren 2a bis 2d einen erfindungsgemäßen bewehrten Dämmkörper 1 für eine einseitig gedämmte Fertigteilwand 2, an der eine Vorsatzschale 13 befestigbar ist. Der Dämmkörper 1 der Fertigteilwand 2 weist auf der der Betonschicht 15 zugeordneten Flachseite 4 den in Zusammenhang mit Figur 1 beschriebenen Aufbau auf. Gleiche Teile sind daher mit gleichen Bezugszeichen versehen. Gemäß der Erfindung weist der Dämmkörper 1 eine Tragkonstruktion 12 auf einer der Flachseite 4 gegenüberliegenden Flachseite 14 der Dämmplatte 3 auf. Die Tragkonstruktion 12 besteht aus mehreren, voneinander beabstandeten Trägern 16, die in Nuten 17 der Dämmplatte 3 eingreifen und von Ankerelementen 18 in Anlage an der Dammplätte 3 gehalten sind. In dem dargestellten Ausführungsbeispiels sind die Träger 16 vertikal angeordnet. Quer zu den Trägern 16 verlaufen horizontal Querträger 19, die zusammen mit den Trägern 16 die Tragkonstruktion 12 bilden, an der die Vorsatzschale 13 befestigbar ist. Die Träger 16 stehen über die Flachseite 14 der Dämmplatte 3 vor, so dass die Querträger 19 einen Abstand von der Dämmplatte 3 aufweisen, der eine Hinterlüftung der Vorsatzschale 13 ermöglicht. Die Ankerelemente 18 erstrecken sich von den Trägern 16 durch Löcher 20 in der Dämmplatte 3 in Richtung de Bewehrungsmatte 9 und stehen über die Flachseite 4 der Dämmplatte 3 vor. Sie sind mit ihren freien Enden 21 in der Betonschicht 15 der fertiggestellten Fertigteilwand 2 form- und kraftschlüssig verankert. Figur 2c, 2d zeigen die fertiggestellte gedämmte Fertigteilwand 2 mit an der Tragkonstruktion 12 befestigter Vorsatzschale 13.

## Patentansprüche

1. Bewehrter Dämmkörper (1) für eine gedämmte Fertigteilwand aus Beton und Dämmung, mit mindestens eine Dämmplatte (3) mit Flachseiten (4, 14), mit einseitig an der Dämmplatte (3) befestigten, voneinander beabstandeten und senkrecht zu einer ersten Flachseite (4) der Dämmplatte (3) angeordneten Fixierelementen (6) und mit mindestens einer entfernt von der Dämmplatte (3) an den Fixierelementen (6) befestigten Bewehrungsmatte (9), wobei Abstandshalter (10) an den den Dämmplatten (3) fernen Enden der Fixierelemente (6) und/oder auf der der Dämmplatte (3) abgewandten Seite der Bewehrungsmatte (9) angeordnet sind, **dadurch gekennzeichnet, dass** die Dämmplatte (3) an einer zweiten Flachseite (14) eine Tragkonstruktion (12) aufweist, die mit Ankerelementen (18) an der Dämmplatte (3) befestigt ist, wobei die Ankerelemente (18) über die erste Flachseite (4) der Dämmplatte (3) vorstehen.

2. Bewehrter Dämmkörper nach Anspruch 1, **dadurch gekennzeichnet, dass** die Fixierelemente (6) eine Tragplatte (7) aufweisen, die an der Dämmplatte (3) anliegt und vorzugsweise in Richtung Dämmplatte (3) weisende Eingriffskanten (8) für den Eingriff in entsprechende Nuten (5) in der Dämmplatte (3) aufweist.

3. Bewehrter Dämmkörper nach Anspruch 2, **dadurch gekennzeichnet, dass** die Fixierelemente (6) mit der Dämmplatte (3) verklebt sind.

4. Bewehrter Dämmkörper nach einem der Ansprüche 1 bis 3, **dadurch gekennzeichnet, dass** die Tragkonstruktion (12) voneinander beabstandete Träger (16) aufweist,

5. Bewehrter Dämmkörper nach Anspruch 4, **dadurch gekennzeichnet, dass** die Träger (16) in Nuten (17) der Dämmplatte (3) mit einem Überstand einliegen.

6. Bewehrter Dämmkörper nach einem der voran gegangenen Ansprüche, **dadurch gekennzeichnet, dass** der Dämmkörper (1) zwischen vertikal angeordneten Schalungstafeln einsetzbar ist.

7. Fertigteilwand, **gekennzeichnet durch** einen bewehrten Dämmkörper (1) nach einem der vorangegangenen Ansprüche 1 bis 6

8. Fertigteilwand nach Anspruch 7, **gekennzeichnet durch** eine an der Tragkonstruktion (12) des Dämmkörpers (1) befestigte Vorsatzschale (13).

9. Verfahren zur Herstellung einer gedämmten Fertigteilwand aus Beton mit einem bewehrten Dämmkörper mit Tragkonstruktion gemäß einem der vorangegangenen Ansprüche 1-8, **gekennzeichnet durch** die folgenden Schritte:
• Herstellen eines Dämmkörpers mit einer Dämmplatte und daran angebrachter Bewehrung und Tragkonstruktion;
• Bereitstellen eines seitlich abgeschalten Vergussraumes für den Dämmkörper;
• Einbringen des Dämmkörpers in den Vergussraum und Fixieren im Vergussraum;
• Verfüllen des zwischen dem Dämmkörper und der Abschalung gebildeten Hohlraumes mit Ortbeton.

10. Verfahren nach Anspruch 9, **dadurch gekennzeichnet, dass** der bewehrte Dämmkörper in folgenden Schritten hergestellt wird:
• Bereitstellen einer Dämmplatte;
• Einbringen von beabstandeten, definierten Nuten auf mindestens einer Flachseite der Dämmplatte;
• Einbringen von beabstandeten, definierten Löchern in die Dämmplatte;
• Bereitstellen von Fixierelementen mit einer Tragplatte und aus der Oberfläche heraus ragenden Eingriffskanten;
• Verkleben der Fixierelemente auf der Flachseite mit der Tragplatte, wobei die Eingriffskanten in die Nuten der Flachseite eingreifen;
• Anbringen von Bewehrungsmatten an den Fixierelementen entfernt von der Dämmplatte;
• Anbringen von Abstandshaltern an den Fixierelementen und/oder
• Bewehrungsmatten zur Erzeugung eines Abstandes zwischen diesen und der Seitenabschalung;
• Bereitstellen von Ankerelementen und Trägern für die Tragkonstruktion; und
• Fixieren der Träger mittels den Ankerelementen an der Dämmplatte, wobei sich die Ankerelemente in den Löchern und darüber hinaus erstrecken.

## Claims

1. Reinforced insulating element (1) for an insulated prefabricated wall made of concrete and insulation, with at least one insulating panel (3) with flat surfaces (4, 14), with holding elements (6) that are attached to a first flat surface (4) of the insulating panel (3) and arranged at a distance from each other perpendicular to the flat surface, and with at least one reinforcing mat (9) attached to the holding elements (6) at a distance from the insulating panel (3), with spacers (10) arranged at the far ends of the holding elements (6) facing away from the insulating panel, and/or on that side of the reinforcing mat (9) that is facing away from the insulating panel (3), **characterized by** the feature(s) that on a second flat surface (14), the insulating panel (3) has a support structure (12) that is attached to the insulating panel (3) with anchors (18), with the anchors (18) protruding from the first flat surface (4) of the insulating panel (3).

2. Reinforced insulating element according to Claim 1, **characterized by** the feature(s) that the holding element (6) has a support plate (7) that contacts the insulating panel (3) and has edges (8) preferably pointing in the direction of the insulating panel (3) for the purpose of engaging corresponding grooves (5) in the insulating panel (3).

3. Reinforced insulating element according to Claim 2, **characterized by** the feature(s) that the holding elements (6) are glued to the insulating panel (3).

4. Reinforced insulating element according to any of the Claims 1 to 3, **characterized by** the feature(s) that the support structure (12) has beams (16) that are arranged at a distance from each other.

5. Reinforced insulating element according to Claim 4, **characterized by** the feature(s) that the beams (16) are inserted in grooves (17) of the insulating panel (3), but protrude from its surface.

6. Reinforced insulating element according to any of the preceding Claims, **characterized by** the feature(s) that the insulating element (1) can be inserted between vertical forms.

7. Prefabricated wall, **characterized by** a reinforced insulating element (1) according to any of the preceding Claims 1 to 6.

8. Prefabricated wall according to Claim 7, **characterized by** a face panel (13) attached to the support structure (12) of the insulating element (1).

9. Method for manufacturing an insulated prefabricated wall made of concrete with a reinforced insulating element according to one of the preceding claims 1-8with a support structure, **characterized by** the following steps:
> Manufacture of an insulating element with an insulating panel and a reinforcement and support structure attached to it;
> Preparation of a pouring cavity for the insulating element with lateral forms;
> Insertion of the insulating element into the pouring cavity and holding it in position there;
> Filling the cavity between the insulating element and the forms with concrete.

10. Method according to Claim 9, **characterized by** the feature(s) that the reinforced insulating element is made with the following steps:
The insulating element is manufactured as follows:
> Procurement of an insulating panel;
> Creation of spaced, defined grooves on at least one flat surface of the insulating panel;
> Creation of spaced, defined holes in the insulating panel;
> Preparation of holding elements with a support plate and gripping edges protruding from the surface;
> Gluing of the holding elements with the support plate to the flat surface, with the gripping edges engaging the grooves of the flat surface;
> Attachment of reinforcing mats to the holding elements at a distance from the insulating panel;
> Attachment of spacers to the holding elements and/or the reinforcing mats in order to create a separation between them and the lateral forms;
> Preparation of anchors and beams for the support structure; and
> Holding the beams to the insulating panel by means of the anchors, with the anchors located in the holes and protruding from them.

## Revendications

1. Corps isolant renforcé (1) pour un élément de cloisonnement isolé préfabriqué, constitué de béton et d'une isolation, comprenant au moins un panneau d'isolation (3) à faces aplaties (4, 14) ; des éléments de verrouillage (6) fixés d'un côté audit panneau d'isolation (3), distants les uns des autres et disposés perpendiculairement à une première face aplatie (4) dudit panneau d'isolation (3) ; et au moins un mat de renforcement (9) éloigné dudit panneau d'isolation (3) et fixé auxdits éléments de verrouillage (6), sachant que des organes d'espacement (10) sont implantés aux extrémités des éléments de verrouillage (6) qui sont éloignées des panneaux d'isolation (3), et/ou du côté dudit mat de renforcement (9) qui est tourné à l'opposé du panneau d'isolation (3), **caractérisé par le fait que** le panneau d'isolation (3) présente, sur une seconde face aplatie (14), une structure de support (12) fixée audit panneau d'isolation (3) par des éléments d'ancrage (18), lesdits éléments d'ancrage (18) faisant saillie au-delà de la première face plane (4) dudit panneau d'isolation (3).

2. Corps isolant renforcé selon la revendication 1, **caractérisé par le fait que** les éléments de verrouillage (6) présentent une plaque de support (7) qui porte contre le panneau d'isolation (3) et offre des arêtes (8) de venue en prise orientées, de préférence, dans la direction dudit panneau d'isolation (3) et conçues pour pénétrer dans des rainures correspondantes (5), pratiquées dans ledit panneau d'isolation (3).

3. Corps isolant renforcé selon la revendication 2, **caractérisé par le fait que** les éléments de verrouillage (6) sont solidarisés par collage avec le panneau d'isolation (3).

4. Corps isolant renforcé selon l'une des revendications 1 à 3, **caractérisé par le fait que** la structure de support (12) présente des supports (16) distants les uns des autres.

5. Corps isolant renforcé selon la revendication 4, **caractérisé par le fait que** les supports (16) sont logés, avec débord, dans des encoches (17) du panneau d'isolation (3).

6. Corps isolant renforcé selon l'une des revendications précédentes, **caractérisé par le fait que** ledit corps isolant (1) peut être inséré entre des panneaux de coffrage agencés verticalement.

7. Elément de cloisonnement préfabriqué, **caractérisé par** un corps isolant renforcé (1) selon l'une des revendications précédentes 1 à 6.

8. Elément de cloisonnement selon la revendication 7, **caractérisé par** une coque (13) en avancée, fixée à la structure de support (12) du corps isolant (1).

9. Procédé de fabrication d'un élément de cloisonnement isolé préfabriqué en béton, équipé d'un corps isolant renforcé à structure de support, selon l'une des revendications précédentes 1-8, **caractérisé par** les étapes opératoires suivantes :
• production d'un corps isolant muni d'un panneau d'isolation sur lequel un renfort est implanté, et d'une structure de support ;
• réservation d'un espace de coulée à coffrage latéral, destiné au corps isolant;
• insertion dudit corps isolant dans l'espace de coulée, et verrouillage à demeure dans ledit espace de coulée ;
• comblement, par du béton coulé sur place, de la cavité formée entre le corps isolant et le coffrage.

10. Procédé selon la revendication 9, **caractérisé par le fait que** le corps isolant renforcé est produit par les étapes opératoires suivantes :
• apprêtage d'un panneau d'isolation ;
• façonnage de rainures espacées bien définies, sur au moins une face aplatie dudit panneau d'isolation ;
• façonnage de trous espacés bien définis, dans ledit panneau d'isolation ;
• apprêtage d'éléments de verrouillage comprenant une plaque de support et des arêtes de venue en prise saillant au-delà de la surface ;
• collage desdits éléments de verrouillage sur ladite plaque de support, par la face aplatie, les arêtes de venue en prise pénétrant alors dans les rainures de ladite face aplatie ;
• mise en place de mats de renforcement sur les éléments de verrouillage, à distance du panneau d'isolation ;
• mise en place d'organes d'espacement sur les éléments de verrouillage, et/ou sur les mats de renforcement, afin de réserver une distance entre ces derniers et le coffrage latéral ;
• apprêtage d'éléments d'ancrage et de supports, dédiés à la structure de support ; et
• verrouillage à demeure desdits supports sur ledit panneau d'isolation, au moyen desdits éléments d'ancrage, lesdits éléments d'ancrage étant logés dans lesdits trous au-delà desquels ils dépassent.
